# EUROPÄISCHE PATENTSCHRIFT

(11) **EP 4 126 634 B1**
(45) Veröffentlichungstag und Bekanntmachung des Hinweises auf die Patenterteilung: **05.06.2024**
(21) Anmeldenummer: 21718036.3
(22) Anmeldetag: 29.03.2021
(51) Int. Cl.: B61L 25/02, B61L 27/20

(54) **FAHRZEUGSTEUERVERFAHREN UND FAHRZEUGSTEUERSYSTEM**
VEHICLE CONTROL METHOD AND VEHICLE CONTROL SYSTEM
PROCÉDÉ ET SYSTÈME DE COMMANDE DE VÉHICULE

(30) Priorität: 29.04.2020 DE 102020205383
(43) Veröffentlichungstag der Anmeldung: 08.02.2023
(73) Patentinhaber: Siemens Mobility GmbH, 81739 München (DE)
(72) Erfinder: KANITZ-PROTZNER, Sabine, 38170 Schöppenstedt (DE)
(74) Vertreter: Siemens Patent Attorneys
(86) Internationale Anmeldenummer: PCT/EP2021/058074
(87) Internationale Veröffentlichungsnummer: WO 2021/219308

(56) Entgegenhaltungen:
- EP-A1- 3 235 706
- DE-A1-102013 226 728
- Railwaysignalling.Eu: "The ERTMS/ETCS signalling system", , 1. August 2014 (2014-08-01), XP055367310, Gefunden im Internet: URL:http://www.railwaysignalling.eu/wp-con tent/uploads/2014/08/ERTMS_ETCS_signalling _system_revF.pdf [gefunden am 2017-04-25]
- JOHN HARMER ET AL: "EuroRadio and the RBC", IRSE (INSTITUTE OF RAILWAY SIGNAL ENGINEERS) PROCEEDINGS 2002/2003, 6. November 2002 (2002-11-06), Seiten 32-41, XP055125701,

## Beschreibung

Die Erfindung betrifft ein Fahrzeugsteuerverfahren, bei dem eine streckenseitige Einrichtung bei einem Startlauf eines Fahrzeugs dessen Fahrzeugposition zunächst als unzuverlässig statuiert.

Die Erfindung betrifft außerdem ein Fahrzeugsteuersystem, bei dem eine streckenseitige Einrichtung eingerichtet ist, bei einem Startlauf eines Fahrzeugs eine Fahrzeugposition zunächst als unzuverlässig zu statuieren und auf eine Fahrerlaubnisanforderung des Fahrzeugs mit einer Autorisierung zur Fahrt in Personalverantwortung zu antworten.

Ein gattungsgemäßes Fahrzeugsteuerverfahren und ein gattungsgemäßes Fahrzeugsteuersystem sind aus dem Artikel "The ERTMS/ETCS signalling system", www.railwaysignalling.eu^{©} 2013-2014 bekannt.

Das unter dem Buchstabenkürzel ETCS bekannte europäische Zugbeeinflussungssystem ist eine Komponente eines einheitlichen europäischen Eisenbahnverkehrsleitsystems, das unter dem Buchstabenkürzel ERTMS entwickelt wurde, wobei das Buchstabenkürzel ERTMS für "European Rail Traffic Management System" und wobei das Buchstabenkürzel ETCS für "European Train Control System" steht. Die zweite technische Komponente dieser digitalen Bahntechnologie ist das unter dem Buchstabenkürzel GSM-R entwickelte Bahn-Mobilfunksystem, wobei das Buchstabenkürzel GSM-R für "Global System for Mobile Communication-Railway" steht. ETCS soll die Vielzahl der in den Ländern eingesetzten Zugsicherungssysteme ablösen, mittelfristig im Hochgeschwindigkeitsverkehr Verwendung finden und langfristig im gesamten europäischen Schienenverkehr umgesetzt werden.

Konzepte und Ideen des Bahn-Mobilfunksystems und seine Interaktion mit einer ETCS-Streckenzentrale sind aus dem Artikel "EuroRadio and the RBC", JOHN HARMER ET AL, IRSE (INSTITUTE OF RAILWAY SIGNAL ENGINEERS) PROCEEDINGS 2002/2003 bekannt.

Eine ETCS-Fahrzeugeinrichtung besteht aus mehreren Komponenten. Die wesentliche Komponente ist eine fahrzeugseitige Einrichtung in Form eines ETCS-Bordgerätes bzw. ETCS-Fahrzeuggerätes (englisch: ETCS Onboard Unit, kurz ETCS OBU) mit einem fahrzeugseitigen Computersystem in Form eines sicheren ETCS-Fahrzeugrechners (englisch: European Vital Computer, kurz EVC).

In einem ETCS-ausgerüsteten Fahrzeug können sich, als Teil der ETCS-Fahrzeugeinrichtung je nach geplantem Einsatzzweck, folgende weitere Komponenten befinden:
- eine Schnittstelle zu Antriebs- und Bremskomponenten des Fahrzeugs (englisch: Train Interface Unit, kurz TIU),
- eine Kommunikationseinrichtung zur Kommunikation mit Eurobalisen (englisch: Balise Transmission Module, kurz BTM),
- eine Kommunikationseinrichtung zur Kommunikation mit Euroloops (englisch: Loop Transmission Module, kurz LTM),
- eine GSM-R-Übertragungseinrichtung (einschließlich Euroradio),
- eine Schnittstelle zum Fahrzeugführer (einschließlich Führerstandsanzeige) (englisch: Driver Machine Interface, kurz DMI)
- eine Odometrie; also eine Einrichtung zur Geschwindigkeits- und Wegmessung. Primär handelt es sich hierbei um Radumdrehungszähler, wobei in der Praxis häufig zur Erhöhung der Ortungsgenauigkeit ein Radar eingesetzt wird.

Außerhalb der ETCS-Spezifikation stehen Schnittstellen nationaler Zugbeeinflussungssysteme zum EVC in Form spezieller Übertragungsmodule (englisch: Specific Transmission Module, kurz STM). Beim Einsatz eines jeweiligen speziellen Übertragungsmoduls ist keine separate informationsverarbeitenden Einheit für das jeweilige nationale Zugbeeinflussungssystem nötig.

Für das europäische Zugbeeinflussungssystem ETCS gibt es verschiedene Ausrüstungsstufen (Level). ETCS ist in mehreren Leveln realisierbar:
- Level 0, bei dem das Fahrzeug mit ETCS ausgerüstet ist, die Strecke jedoch nicht;
- Level STM, welcher ab der Spezifikationsversion SRS Baseline 3 nicht mehr als Level STM, sondern als Level NTC (National Train Control) bezeichnet ist;
- Level 1 FS (Full Supervision = Vollüberwachung);
- Level 1 LS (Limited Supervision = signalgeführt);
- Level 2 (mit und ohne Signale);
- Level 3.

Abhängig von dem jeweiligen ETCS-Level werden die Streckeninformationen durch Balisen (Level 1 LS) direkt auf das Fahrzeug oder über das GSM-R-Mobilfunksystem (Level 2 und Level 3) zwischen dem Fahrzeug und einer ETCS-Zentrale (RBC) übertragen.

Insbesondere bei dem Level 1, dem Level 2 und dem Level 3 kommen in bekannter Weise Datenpunkte in Form von Balisen bzw. Balisengruppen zum Einsatz.

So besitzt ETCS im Level 1 die volle Funktionalität einer Zugbeeinflussung mit diskontinuierlicher Übertragung und kontinuierlicher Überwachung Informationen werden mit Balisen (Eurobalisen) übertragen und können durch Infill-Elemente (Infill-Balisen, oder Infill-Radio) ergänzt werden. Eine gleisseitige (infrastrukturseitige) Gleisfreimeldung ist weiterhin erforderlich. Durch die Funktionalität des DMI kann auf ortsfeste Signale verzichtet werden. Neben sogenannten Festdatenbalisen kommen im Level 1 sogenannte Transparentdatenbalisen zum Einsatz, mittels derer eine jeweilige Fahrerlaubnis (englisch: Movement Authority) an das überfahrende Fahrzeug übertragen werden. Sie sind mindestens an den ggf. virtuellen Standorten von Haupt- und Vorsignal angeordnet.

Beim Level 2 handelt es sich um eine Zugbeeinflussung mit kontinuierlicher Übertragung und Überwachung. Somit ist es möglich, Daten auch vom Fahrzeug zur Infrastruktur zu übertragen. Die Ortung des Fahrzeugs erfolgt mittels Festdatenbalisen und Odometrie. Die zentrale Schnittstelle zwischen dem jeweiligen Fahrzeug und einem Stellwerk ist eine streckenseitige Einrichtung in Form einer ETCS-Streckenzentrale (englisch: Radio Block Centre, kurz RBC). Das Stellwerk ist dabei weiterhin für die Fahrwegsicherung zuständig und überträgt Informationen darüber an die jeweilige ETCS-Streckenzentrale, welche ihrerseits die jeweilige Fahrerlaubnis generiert. Bei ETCS-Level 2 findet die kontinuierliche Kommunikation zwischen Fahrzeug und Strecke mittels GSM-R statt. Eine streckenseitige Gleisfreimeldung ist erforderlich.

ETCS-Level 3 funktioniert analog zu Level 2, jedoch kann hier auf die streckenseitige Gleisfreimeldung verzichtet werden. Das RBC übernimmt hierbei zusätzlich die Funktion der Gleisfreimeldung. Die Zugvollständigkeit muss durch die ETCS-Fahrzeugeinrichtung überwacht werden. Durch ETCS-Level 3 ist auch ein "Moving Block" möglich, sodass sich in manchen Fällen eine weitere Kapazitätserhöhung erreichen lässt. Die Einteilung der Strecke in feste Blockabstände entfällt.

Als Datenpunkte kommen Balisen bzw. Balisengruppen zum Einsatz. Balisen werden in der Praxis in Gruppen von 1-8 Balisen angeordnet und bilden damit eine Balisengruppe. Zur Richtungserkennung sind mindestens zwei Balisen notwendig; mehr werden genutzt, wenn eine größere Informationsmenge zu übertragen oder eine besonders hohe Verfügbarkeit gefordert ist, die durch redundante Telegramme erreicht wird.

Die fahrzeugseitige Ortung erfolgt mittels Festdatenbalisen, die sehr genau eingemessen werden und den verlegten Ort wiedergeben. Zwischen diesen Balisen erfolgt die Ortung des jeweiligen Fahrzeugs durch Hochrechnung der gefahrenen Strecke, die mit der Odometrie gemessen wird. Da die Hochrechnung mit Fehlern behaftet ist, muss dies bei der Berechnung der Fahrzeugposition berücksichtigt werden. Hierzu wird ein Vertrauensintervall gebildet, das mit steigender Entfernung von der letzten Positionsbalise - also der letzten relevanten Balisengruppe (englisch: Last Relevant Balise Group, kurz LRBG) - linear größer wird.

Unterschiedliche infrastrukturseitige ETCS-Versionen (SRS Baseline) haben u. a. Einfluss auf zu bestellende Fahrzeuge. Aus diesem Grund ist es für die Eisenbahnverkehrsunternehmen stets relevant zu wissen, welche streckenspezifischen Anforderungen gelten.

Für einen Schienenweg mit einem Signalisierungssystem, welches die ERMTS/ETCS-Level 2 oder 3 -Standards erfüllt, ist aus der Druckschrift EP 3 235 706 A1 ein Verfahren zum Initialisieren des Vollüberwachungsmodus für die Bewegung eines Zuges auf dem Schienenweg bekannt.

Neben den ETCS-Levels sind auch ETCS-Modi definiert. Die Modi beschreiben die Zustände, in denen sich der EVC befinden kann. Unter anderem gibt es die folgenden Modi:
- FS (Full Supervision) Modus: Das Schienenfahrzeug wird voll vom ETCS überwacht. Voraussetzung für diesen Modus ist, dass eine MA von der Strecke gegeben wurde.
- LS (Limited Supervision) Modus: Wie der Name schon aussagt, ist hierbei nur eine eingeschränkte Überwachungsfunktion aktiv. Der Fahrzeugführer erhält seine Fahrerlaubnis durch ortsfeste Signale, die Führerraumsignalisierung zeigt keine Führungsgrößen an. Es wird nur eine Zwangsbremskurve überwacht.
- OS (On Sight) Modus: Das Schienenfahrzeug wird vom ETCS überwacht, aber der Triebfahrzeugführer fährt auf Sicht.
- SH (Shunting) Modus: Modus zum Rangieren; der erlaubte Bereich kann vom ETCS vorgegeben werden; in vielen Ländern ist nur eine Höchstgeschwindigkeit von 30km/h erlaubt.
- SR (Staff Responsible) Modus: Der Triebfahrzeugführer ist selbst für die Sicherung des Fahrzeuges verantwortlich, allerdings ist in vielen Ländern nur eine maximale Geschwindigkeit von 30km/h oder 40km/h erlaubt, die noch vom ETCS überwacht wird. Dieser Modus wird eingenommen, wenn keine MA vorliegt.
- SN (National System) Modus, bei dem die Überwachung durch ein nationales System unter Nutzung von ETCS-Fahrzeugkomponenten, wie beispielsweise Odometrie oder DMI erfolgt.
- RV (Reversing Modus: Dieser Modus dient dem Rückwärtsfahren zur Evakuierung vor allem aus Tunneln.
- TR (Trip) Modus: Bei einer durch ETCS ausgelösten Zwangsbremsung wird automatisch in diesen Modus gewechselt. Der Modus bleibt bis zu Stillstand des Fahrzeugs erhalten.
- PT (Post Trip) Modus: Nach Halt im Modus Trip und Bestätigung durch den Triebfahrzeugführer kommt nur ein Wechsel in diesen Modus in Frage
- SL (Sleeping) Modus. Dieser Modus wird von ETCS automatisch angenommen, wenn kein Führerstand besetzt ist und die Fahrzeugsteuerung das Fahrzeug als von einem anderen Fahrzeug geführt erkennt. Typische Anwendungen sind Wendezugbetrieb und Mehrfachtraktion.
- NL (Non Leading) Modus. Der Modus Non Leading muss vom Fahrzeugführer manuell gewählt werden, wenn er ein Triebfahrzeug des Fahrzeugs zwar bedienen muss (also im Gegensatz zu SL ein Führerstand besetzt ist), dieses Triebfahrzeug sich aber nicht an der Spitze des Fahrzeuges befindet.

Beim Startlauf - auch bezeichnet als Aufstart oder Neustart (englisch: Start of Mission, kurz SoM) - meldet ein ETCS-Fahrzeuggerät eines spurgeführten Fahrzeuges, ob seine gespeicherte Position "gültig" (englisch: "valid") oder "nicht gültig" (englisch: "invalid") ist. Eine "gültig" gemeldete Position ist aus Sicht des ETCS-Fahrzeuggerätes auch die tatsächliche Position des Fahrzeugs. Dies ist der Definition durch ETCS geschuldet, wonach das Fahrzeug immer nur eine lineare Sicht auf die gefahrene Strecke besitzt. Fahrwegverzweigungen über Weichen sind einem Fahrzeug nicht bekannt und gehen nicht in dessen Positionsermittlung ein.

In der Praxis kann aber das Fahrzeug über Weichen in ein anderes Gleis rangiert worden sein, ohne neue Balisengruppen zu befahren und zu lesen. Dann ist die Positionsangabe des ETCS-Fahrzeuggerätes in Wirklichkeit mehrdeutig.

Ein RBC (die ETCS-Zentrale) muss diese mögliche Mehrdeutigkeit berücksichtigen und ausschließen können, bevor es eine Fahrerlaubnis für die Betriebsart FS oder gegebenenfalls für die Betriebsart OS für das betreffende Fahrzeug erstellt und versendet.

Ein RBC muss deshalb beim Beginn einer Fahrt die Positionsmeldung des Fahrzeuges daraufhin überprüfen, ob die Position durch Fahrzeugbewegungen - beispielsweise unter Level STM, Level 0 oder in den Betriebsarten SH (Shunting), SL (Sleeping) oder NL (Non Leading) ungültig geworden sein kann.

Dabei muss insbesondere berücksichtigt werden, dass die Angaben bezüglich der Position, an welche das RBC über die durch das Fahrzeug versendeten Positionsmeldungen gelangt, ein scheinbares Überfahren einer Balisengruppe durch Wechsel der Richtungsinformationen anzeigen können, auch wenn eine Balisengruppe selbst nicht gelesen wurde.

Bisher wurde dieses Problem über die Definition sogenannter gesicherten Abschnitte (englisch: Trusted Areas) mit entsprechend notwendiger Balisenausstattung gelöst.

Das Konzept der gesicherten Abschnitte bzw. gesicherten Bereiche wurde durch die Deutsche Bahn definiert.

Es bestimmt gesicherte Abschnitte als Abschnitte einer Strecke, wo die Streckenzentrale darauf vertrauen kann, dass eine gültige von einer ETCS-Komponente des Schienenfahrzeugs übermittelte Position auch korrekt ist. Infolgedessen kann die Streckenzentrale z.B. eine Fahrerlaubnis im OS Modus oder im FS Modus für dieses Schienenfahrzeug ausstellen.

Es ist bekannt für die gesicherten Abschnitte die folgenden Typen von Balisen vorzusehen:
- Balisen am Rand des gesicherten Abschnitts (auch bezeichnet als TAB-Balisen; TAB: Trusted Area Border);
- Balisen außerhalb des gesicherten Abschnitts (auch bezeichnet als TAO-Balisen; TAO: Trusted Area Outside);
- Balisen innerhalb des gesicherten Abschnitts (auch bezeichnet als TAI-Balisen; TAI: Trusted Area Inside).

Die Druckschrift DE 10 2013 226 728 A1 zeigt in Figur 5 eine beispielshafte Anordnung einer Bahnstrecke mit einem gesicherten Abschnitt.

Für die Lösung mit gesicherten Abschnitten (Trusted Areas) ist also eine hohe Anzahl an Balisengruppen notwendig. Dies ist ein hoher Kostenfaktor für jedes Kundenprojekt.

Die erwähnte Druckschrift DE 10 2013 226 728 A1 gibt eine Lösung an, mit der ein Teil der Balisen eingespart werden kann, wobei trotzdem das Konzept der gesicherten Abschnitte unter Einhaltung der erforderlichen Sicherheitsmaßnahmen umgesetzt wird.

Auch für diese Lösung ist noch eine hohe Anzahl Balisengruppen notwendig.

Die Aufgabe der Erfindung besteht darin, eine noch kosteneffizientere Lösung anzugeben.

Diese Aufgabe wird gemäß den Merkmalen der unabhängigen Ansprüche gelöst. Bevorzugte Ausführungsformen sind insbesondere den abhängigen Ansprüchen entnehmbar.

Zur Lösung der Aufgabe ist bei einem gattungsgemäßen Fahrzeugsteuerverfahren, bei dem eine streckenseitige Einrichtung bei einem Startlauf eines Fahrzeugs dessen Fahrzeugposition zunächst als unzuverlässig statuiert, erfindungsgemäß vorgesehen, dass die streckenseitige Einrichtung in einem Konfigurationsmodus unter jeder der beiden folgenden Bedingungen (i, ii) und nur wenn eine dieser beiden Bedingungen (i, ii) erfüllt ist, eine anhand eines neuen Positionsberichtes des Fahrzeugs ermittelte neue Fahrzeugposition als zuverlässig statuiert:
(i) wenn sich eine anhand des neuen Positionsberichtes ermittelte neue Datenpunktkennung von einer anhand eines bisherigen Positionsberichtes ermittelten bisherigen Datenpunktkennung unterscheidet;
(ii) wenn sich die neue Datenpunktkennung nicht von der bisherigen Datenpunktkennung unterscheidet, wenn sich zudem eine anhand des neuen Positionsberichtes ermittelte neue Richtungsinformation von einer anhand des bisherigen Positionsberichtes ermittelten bisherigen Richtungsinformation unterscheidet und wenn außerdem ein anhand des neuen Positionsberichtes ermitteltes neues Positions-Vertrauensintervall kleiner ist als ein anhand des bisherigen Positionsberichtes ermitteltes bisheriges Positions-Vertrauensintervall.

In analoger Weise ist zur Lösung der Aufgabe ist bei einem gattungsgemäßen Fahrzeugsteuersystem, bei dem eine streckenseitige Einrichtung eingerichtet ist, bei einem Startlauf eines Fahrzeugs eine Fahrzeugposition zunächst als unzuverlässig zu statuieren, erfindungsgemäß vorgesehen, dass die streckenseitige Einrichtung in einem Konfigurationsmodus unter jeder der beiden folgenden Bedingungen (i, ii) und nur wenn eine dieser beiden Bedingungen (i, ii) erfüllt ist, eine anhand eines neuen Positionsberichtes des Fahrzeugs ermittelte neue Fahrzeugposition als zuverlässig statuiert:
(i) wenn sich eine anhand des neuen Positionsberichtes ermittelte neue Datenpunktkennung von einer anhand eines bisherigen Positionsberichtes ermittelten bisherigen Datenpunktkennung unterscheidet;
(ii) wenn sich die neue Datenpunktkennung nicht von der bisherigen Datenpunktkennung unterscheidet, wenn sich zudem eine anhand des neuen Positionsberichtes ermittelte neue Richtungsinformation von einer anhand des bisherigen Positionsberichtes ermittelten bisherigen Richtungsinformation unterscheidet und wenn außerdem ein anhand des neuen Positionsberichtes ermitteltes neues Positions-Vertrauensintervall kleiner ist als ein anhand des bisherigen Positionsberichtes ermitteltes bisheriges Positions-Vertrauensintervall.

Hinsichtlich des erfindungsgemäßen Fahrzeugsteuerverfahrens wird es als vorteilhaft angesehen, wenn bei dem die streckenseitige Einrichtung in einem weiteren Konfigurationsmodus unter jeder der drei folgenden Bedingungen (i, ii, iii) und nur wenn eine dieser drei Bedingungen (i, ii, iii) erfüllt ist, die anhand des neuen Positionsberichtes des Fahrzeugs ermittelte neue Fahrzeugposition als zuverlässig statuiert:
(i) wenn sich die neue Datenpunktkennung von der bisherigen Datenpunktkennung unterscheidet;
(ii) wenn sich die neue Datenpunktkennung nicht von der bisherigen Datenpunktkennung unterscheidet, wenn sich zudem die neue Richtungsinformation von der bisherigen Richtungsinformation unterscheidet und wenn außerdem das neue Positions-Vertrauensintervall kleiner ist als das bisheriges Positions-Vertrauensintervall;
(iii) wenn sich die neue Datenpunktkennung nicht von der bisherigen Datenpunktkennung unterscheidet, wenn sich zudem die neue Richtungsinformation von der bisherigen Richtungsinformation unterscheidet und wenn außerdem das neue Vertrauensintervall zwar nicht von dem bisheriges Vertrauensintervall unterscheidet, jedoch kleiner als ein vorgegebener Grenzwert ist.

In analoger Weise wird es hinsichtlich des erfindungsgemäßen Fahrzeugsteuersystems als vorteilhaft angesehen, wenn die streckenseitige Einrichtung eingerichtet ist, in einem weiteren Konfigurationsmodus unter jeder der drei folgenden Bedingungen (i, ii, iii) und nur wenn eine dieser drei Bedingungen (i, ii, iii) erfüllt ist, die anhand des neuen Positionsberichtes des Fahrzeugs ermittelte neue Fahrzeugposition als zuverlässig zu statuieren:
(i) wenn sich die neue Datenpunktkennung von der bisherigen Datenpunktkennung unterscheidet;
(ii) wenn sich die neue Datenpunktkennung nicht von der bisherigen Datenpunktkennung unterscheidet, wenn sich zudem die neue Richtungsinformation von der bisherigen Richtungsinformation unterscheidet und wenn außerdem das neue Positions-Vertrauensintervall kleiner ist als das bisheriges Positions-Vertrauensintervall;
(iii) wenn sich die neue Datenpunktkennung nicht von der bisherigen Datenpunktkennung unterscheidet, wenn sich zudem die neue Richtungsinformation von der bisherigen Richtungsinformation unterscheidet und wenn außerdem das neue Vertrauensintervall zwar nicht von dem bisheriges Vertrauensintervall unterscheidet, jedoch kleiner als ein vorgegebener Grenzwert ist.

Außerdem wird es als vorteilhaft angesehen, wenn bei dem erfindungsgemäßen Fahrzeugsteuerverfahren die streckenseitige Einrichtung, nachdem sie die Fahrzeugposition zunächst als unzuverlässig statuiert hat, auf eine Fahrerlaubnisanforderung des Fahrzeugs mit einer Autorisierung zur Fahrt in Personalverantwortung antworte, beziehungsweise wenn bei dem erfindungsgemäßen Fahrzeugsteuersystem die streckenseitige Einrichtung eingerichtet ist, nachdem sie die Fahrzeugposition zunächst als unzuverlässig statuiert hat, auf eine Fahrerlaubnisanforderung des Fahrzeugs mit einer Autorisierung zur Fahrt in Personalverantwortung zu antworten.

Darüber hinaus wird es als vorteilhaft angesehen, wenn bei dem erfindungsgemäßen Fahrzeugsteuerverfahren die streckenseitige Einrichtung, erst dann eine Fahrerlaubnis zur Fahrt in einem streckenseitig geführten Modus ausgibt, nachdem sie die neue Fahrzeugposition als zuverlässig statuiert hat, beziehungsweise wenn bei dem erfindungsgemäßen Fahrzeugsteuersystem die streckenseitige Einrichtung eingerichtet ist, erst dann eine Fahrerlaubnis zur Fahrt in einem streckenseitig geführten Modus auszugeben, nachdem sie die neue Fahrzeugposition als zuverlässig statuiert hat.

Ferner wird es als vorteilhaft angesehen, wenn bei dem erfindungsgemäßen Fahrzeugsteuerverfahren ein streckenseitiges Computersystem der streckenseitigen Einrichtung die Positionsberichte an einer streckenseitigen Schnittstelle zu einem Kommunikationspfad empfängt und anhand dieser Positionsberichte die Datenpunktkennungen, die Richtungsinformationen und die Vertrauensintervalle ermittelt, beziehungsweise wenn bei dem erfindungsgemäßen Fahrzeugsteuersystem ein streckenseitiges Computersystem der streckenseitigen Einrichtung eingerichtet ist, die Positionsberichte an einer streckenseitigen Schnittstelle zu einem Kommunikationspfad zu empfangen und anhand dieser Positionsberichte die Datenpunktkennungen, die Richtungsinformationen und die Vertrauensintervalle zu ermitteln.

Auch wird es als vorteilhaft angesehen, wenn bei dem erfindungsgemäßen Fahrzeugsteuerverfahren ein fahrzeugseitiges Computersystem des Fahrzeugs die Positionsberichte anhand von streckenseitig durch Datenpunkte bereitgestellten Daten und fahrzeugseitig bereitgestellten Daten generiert und an einer fahrzeugseitigen Schnittstelle zu dem Kommunikationspfad bereitstellt, beziehungsweise wenn bei dem erfindungsgemäßen Fahrzeugsteuersystem ein fahrzeugseitiges Computersystem des Fahrzeugs eingerichtet ist, die Positionsberichte anhand von streckenseitig durch Datenpunkte bereitgestellten Daten und fahrzeugseitig bereitgestellten Daten zu generieren und an einer fahrzeugseitigen Schnittstelle zu dem Kommunikationspfad bereitzustellen.

Die Erfindung betrifft auch ein streckenseitiges Computerprogramm mit Programmbefehlen, die bei der Ausführung des Computerprogramms durch ein streckenseitiges Computersystem dieses veranlassen, die Schritte des Verfahrens nach einem der Ansprüche 1 bis 6 auszuführen.

Daneben betrifft die Erfindung ein streckenseitige Bereitstellungseinrichtung für das streckenseitige Computerprogramm nach Anspruch 7, wobei die streckenseitige Bereitstellungsvorrichtung das Computerprogramm speichert und/oder bereitstellt.

Außerdem betrifft die Erfindung ein fahrzeugseitiges Computerprogramm mit Programmbefehlen, die bei der Ausführung des fahrzeugseitigen Computerprogramms durch ein fahrzeugseitiges Computersystem dieses veranlassen, die in Anspruch 6 genannten Schritte der Generierung der Positionsberichte und der Bereitstellung der Positionsberichte an der fahrzeugseitigen Schnittstelle auszuführen.

Daneben betrifft die Erfindung ein fahrzeugseitige Bereitstellungseinrichtung für das fahrzeugseitiges Computerprogramm nach Anspruch 9, wobei die fahrzeugseitige Bereitstellungsvorrichtung das fahrzeugseitige Computerprogramm speichert und/oder bereitstellt.

Das Fahrzeug ist beispielsweise ein spurgeführtes Fahrzeug, insbesondere ein Schienenfahrzeug.

Die streckenseitige Einrichtung ist beispielsweise eine ETCS-Streckenzentrale, wobei das streckenseitige Computersystem von zumindest einem sicheren RBC-Rechner gebildet ist.

Die fahrzeugseitige Einrichtung ist beispielsweise ein ETCS-Fahrzeuggerät, wobei das fahrzeugseitige Computersystem von zumindest einem sicheren Fahrzeugrechner gebildet ist.

Der Kommunikationspfad ist beispielsweise von zumindest einem GSM-R Digitalfunkkanal gebildet.

Die Lösung der erfindungsgemäßen Aufgabe liegt also in der Auswertung der vom Fahrzeug gesendeten Positionsmeldungen (Position Reports) in Bezug auf das Überfahren einer Balisengruppe.

Dabei ist berücksichtigt, dass ein UNISIG konformes Fahrzeug bei Überfahren einer Balisengruppe das in der Positionsmeldung enthaltene Vertrauensintervall (Bewertung von Wegmessfehlern) auf wenigstens einen definierten Defaultwert zurücksetzt. Ein zuvor aufgrund zurückgelegter Strecke größeres Vertrauensintervall wird kleiner.

Weiterhin ist berücksichtigt, dass durch nur kurze zurückgelegte Strecken das gemeldete Vertrauensintervall gleichbleiben kann, jedoch einen Gesamtwert von ca. 30m nicht überschreitet. Dabei ist der Wert von 30m ein empirisch ermittelter Erfahrungswert.

Innerhalb jedes SoM-Verfahrens nimmt die RBC jede gemeldete Position als "nicht vertrauenswürdig" (RBC-Definition ist "nicht glaubwürdig") an, unabhängig vom gemeldeten Q_STATUS (gültig, ungültig, unbekannt) der SoM-PR. Drückt der Fahrer den Start-Button, sendet das Fahrzeug einen MA-Request, der immer vom RBC mit einer SR-Autorisierung (Staff Responsible) beantwortet wird.

Der Wechsel in den SR-Modus ermöglicht es dem Fahrer, die Fahrt zu beginnen.

Die RBC behält die "nicht glaubwürdigen" Positionsinformationen.

Die Position für ein Fahrzeug, das in der SR fährt, wird in dem einem Konfigurationsmodus CM erst mit einem der im Folgenden beschriebenen Ereignisse (i) und (ii) zu einer "glaubwürdigen" Position.

In dem weiteren Konfigurationsmodus CM* wird die Position des Fahrzeuges erst mit einem der Ereignisse (i), (ii) und (iii) zu einer "glaubwürdigen" Position.

Mit anderen Worten erkennt ein RBC gemäß der erfindungsgemäßen Lösung das Überfahren einer Balisengruppe durch Auswertung der Positionsmeldungen in dem einen Konfigurationsmodus CM durch folgende Ereignisse:
(i) Das Fahrzeug meldet eine gegenüber der letzten Positionsmeldung geänderte Balisengruppe; Das Fahrzeug meldet also seine Position mit einer neuen LRBG, dies bedeutet mit einer anderen BG als beim SoM-PR oder ändert seine Position von unbekannt in eine bekannte Position, was nur beim Lesen eines neuen BG passieren kann.
   ODER
(ii) Das Fahrzeug sendet eine Positionsmeldung in Bezug auf die gleiche Balisengruppe mit geänderter Richtungsinformation Q_DLRBG und gleichzeitig verkleinertem Vertrauensintervall (L_DOUBTOVERnew + L_DOUBTUNDERnew) < (L_DOUBTOVERold + L_DOUBTUNDERold). Das Fahrzeug meldet also die aktuelle LRBG mit Richtungswechsel und kollabiertem Konfidenzintervall innerhalb eines einzigen Positionsberichts. Die RBC stützt sich auf die Tatsache, dass ein zyklisch gesendeter Positionsbericht kein kollabiertes Vertrauensintervall haben kann, basierend auf dem SRS (Subset026, 3.6.4).

Ob das Konfidenzintervall kollabierte ist, wird mit folgender Prüfung festgestellt:(L_DOUBTOVERnew + L_DOUBTUNDERnew) < (L_DOUBTOVERold + L_DOUBTUNDERold)

Mit dem Indize "new" sind die Werte der neuen Positionsmeldung (dem neuen Positionsbericht) gekennzeichnet. Mit dem Indize "old" sind die Werte der letzten Positionsmeldung, welche vor der neuen Positionsmeldung eingegangen ist, gekennzeichnet.

Wenn ein Fahrzeug also eine Balisengruppe überfährt und dabei die Informationen dieser Balisengruppe "liest", dann sendet es eine Positionsmeldung (englisch: Position Report, kurz PR) mit genau dieser gerade überfahrenen Balisengruppe als Ortsreferenz (LRBG - last relevant balise group). Wenn also in vorherigen PR eine andere LRBG gemeldet oder die Position als "unknown" gesendet wurde, dann ist das Melden einer "neuen" LRBG ein Indiz dafür, dass das Fahrzeug gerade diese LRBG überfahren hat. Damit kann das RBC dieser gemeldeten Position vertrauen, die Position wird "vertrauenswürdig" ("glaubwürdig") .

Wenn ein Fahrzeug andererseits nach dem Wenden (Fahrzeug ist z.B. in einen Kopfbahnhof wie Leipzig oder Stuttgart eingefahren und muss nun in umgekehrter Richtung wieder ausfahren) wieder aufstartet, sendet es einen SoM-PR, in welchem die Position des Fahrzeuges in Bezug auf eine LRBG gesendet wird, die vor der Fahrzeugspitze des "umgedrehten" Fahrzeuges liegt. Wenn jetzt das Fahrzeug losfährt, dann wird es die zuletzt überfahrene LRBG wieder überfahren, jetzt jedoch in umgekehrter Richtung, als vor dem Einfahren in den Bahnhof. Damit bleibt in den gesendeten PR die LRBG immer gleich, es ändern sich jedoch die Richtungsinformationen in Bezug auf diese LRBG. Zusätzlich wird bei dem erneuten Erkennen der Balisengruppenüberfahrt fahrzeugseitig der Wegmessfehler zurückgesetzt, was als Ergebnis ein zusammengefallenes Vertrauensintervall ausweist. Die Kombination aus gleichzeitiger Änderung der Richtungsinformationen und zusammengefallenem Vertrauensintervall wird als sicheres Indiz gewertet, dass das Fahrzeug auch wirklich die LRBG überfahren und gelesen hat.

In dem weiteren Konfigurationsmodus CM* erkennt ein RBC gemäß der erfindungsgemäßen Lösung das Überfahren einer Balisengruppe durch Auswertung der Positionsmeldungen durch folgende Ereignisse:
(i) Das Fahrzeug meldet eine gegenüber der letzten Positionsmeldung geänderte Balisengruppe
   ODER
(ii) Das Fahrzeug sendet eine Positionsmeldung in Bezug auf die gleiche Balisengruppe mit geänderter Richtungsinformation Q_DLRBG und gleichzeitig verkleinertem Vertrauensintervall (L_DOUBTOVERnew + L_DOUBTUNDERnew) < (L_DOUBTOVERold + L_DOUBTUNDERold)
   ODER
(iii) Das Fahrzeug sendet eine Positionsmeldung in Bezug auf die gleiche Balisengruppe mit geänderter Richtungsinformation Q_DLRBG und unverändertem Vertrauensintervall, wobei die Gesamtgröße des Vertrauensintervalls eine definierte Größe nicht überschreitet.
   (L_DOUBTOVERnew + L_DOUBTUNDERnew) = (L_DOUBTOVERold + L_DOUBTUNDERold)
   (L_DOUBTOVERnew + L_DOUBTUNDERnew) ≤ konfigurierter Wert für ein unverändertes Vertrauensintervall.

Ob das Konfidenzintervall unverändert ist, wird mit folgender Prüfung festgestellt:
Der weitere Konfigurationsmodus CM* ist eine durch Designdaten konfigurierbare Funktion, die aktivierbar bzw. auch deaktivierbar ist.

Man muss dazu wissen, dass durch die Definition der UNISIG-Spezifikation ein Fahrzeug auch dann geänderte Richtungsinformationen sendet/senden darf, wenn es nach dem Wenden die Position der zuletzt gelesenen Balisengruppe entsprechend seiner Wegmessung wieder erreicht, die Balisengruppe selbst jedoch nicht gelesen hat.

An sich reicht die Änderung der Richtungsinformation allein also nicht aus, um sicherzustellen, dass eine Balisengruppe auch wirklich gerade gelesen wurde. Aber: Wenn das Fahrzeug seit dem letzten Lesen einer Balisengruppe nur eine sehr kurze Strecke gefahren ist (siehe wieder Beispiel Wenden im Kopfbahnhof, die LRBG liegt nur wenige Meter vor der Fahrzeugspitze), dann gibt es aufgrund der kurzen Fahrstrecke auch keine Änderung im Wegmessfehler, da auch noch kein Wegmessfehler entstanden ist. Würde man diese Situation nicht zulassen, dann wäre dieses Verfahren zur Positionsbewertung sehr betriebsbehindernd (siehe wieder Beispiel wendendes Fahrzeug im Kopfbahnhof, dieses Fahrzeug könnte keine Fahrterlaubnis vom RBC erhalten und müsste sehr lange sehr langsam fahren). Aus diesem Grund sollen auch Positionsberichte mit Richtungsänderung der LRBG und einem Vertrauensintervall zwischen ± 12m bis ± 15m verwendet werden können. Die ±12m sind der Initial- bzw. Defaultwert der UNISIG-Spezifikation für ein Vertrauensintervall bei Lesen einer Balisengruppe. Die ±15m sind aus empirischen Erfahrungen abgeleitet. Der Grenzwert GW für das Vertrauensintervall ist daher projektierbar; vorzugsweise wird ein Grenzwert GW non 30m projektiert.

Wie bereits erwähnt ist der Funktionsteil (iii) durch Projektierung an bzw. abschaltbar.

Mit der erfindungsgemäßen Lösung ist zur Positionsbestimmung der Fahrzeuge eine geringere Balisenausstattung notwendig, Dies hat einen geringeren Projektierungsaufwand im jeweiligen Anwendungsprojekt zur Folge, was letztlich zu geringeren Projektkosten führt.

Es werden die ohnehin gesendeten Positionsmeldungen der Fahrzeuge genutzt. Es werden nur wenige Balisengruppen benötigt, welche meist ohnehin für andere Funktionen benötigt werden.

Im Weiteren erteilt das RBC jedoch einen MA nur, wenn die Fahrzeugposition mindestens "glaubwürdig" ist. Darüber hinaus gibt es jedoch weitere Rahmenbedingungen für die Erteilung eines MA:
- Die gemeldete neue minimale sichere Fahrzeugspitze (new min safe front end) des Fahrzeuges muss sich einem in Fahrtrichtung liegenden Signal nähern
   UND
- bei Empfang des "glaubwürdigen" PR_{new} muss das Signal einen Freie-Fahrt-Begriff anzeigen.

Darauf aufbauend ist es möglich, dass eine Fahrerlaubnis MA mit dem "Passing-by-Verfahren" ausgestellt werden kann. Für diesen Fall ist keine spezielle Definition eines kürzeren MA-Fensters erforderlich.

Nach Erreichen einer "glaubwürdigen" Position kann das MA-Fenster zur Ausgabe einer MA bei jedem folgenden Signal verwendet werden.

### Bezugszeichenliste

S Fahrzeugsteuersystem
SoM Startlauf, auch Aufstart (englisch: Start of Mission)
T Fahrzeug in Form eines spurgeführten Fahrzeugs, insbesondere Schienenfahrzeug
OBU fahrzeugseitige Einrichtung in Form eines ETCS-Bordgerätes bzw. ETCS-Fahrzeuggerätes (englisch: ETCS Onboard Unit)
EVC fahrzeugseitiges Computersystem in Form eines sicheren ETCS-Fahrzeugrechners (englisch: European Vital Computer)
RBC streckenseitige Einrichtung in Form einer ETCS-Streckenzentrale (englisch: Radio Block Centre)
RBC-C streckenseitiges Computersystem in Form eines sicheren RBC-Rechners (englisch: RBC Core)
CP_{RBC-C} vom streckenseitigen Computersystem ausgeführtes Computerprogramm
CP_{EVC} vom fahrzeugseitigen Computersystem ausgeführtes weiteres Computerprogramm
CC_{GSM-R} Kommunikationspfad in Form zumindest eines GSM-R Funckanals (englisch: GSM-R Radio Channel)
I_{RBC-C} streckenseitige Schnittstelle zum Kommunikationskanal
I_{EVC} fahrzeugseitige Schnittstelle zum Kommunikationskanal
MA-R Fahrerlaubnisanforderung (englisch: Movement Authority Request, kurz MA Request)
SR-A Autorisierung zur Fahrt in Personalverantwortung (englisch: Staff Responsible Authority; kurz SR Authority)
CM Konfigurationsmodus (englisch: Configuration Mode)
CM* weiterer Konfigurationsmodus (englisch: further Configuration Mode)
cV vorgegebener Grenzwert bzw. konfigurierter Wert (englisch: predefined limit value res. configured value)
eP_{old} bisherige ungefähre Fahrzeugposition (englisch: previous estimated position), insbesondere bisherige ungefähre Positionen der Fahrzeugspitze (englisch: previous estimated train front end beziehungsweise previous estimated front end)
eP_{new} neue ungefähre Fahrzeugposition (englisch: new estimated postion)
PR_{old} bisheriger Positionsbericht (englisch: previous Position Report beziehungsweise old Position Report)
PR_{new} neuer Positionsbericht (englisch: new Position Report)
NID_LRBG_{old} anhand des bisherigen Positionsberichtes ermittelte bisherige Datenpunktkennung in Form einer Identitätsnummer bzw. Identität einer bisherigen letzten relevanten Balisengruppe, kurz LRGB_{old} (englisch: Identity of previous Last Relevant Balise Group)
NID_LRBG_{new} anhand des neuen Positionsberichtes ermittelte neue Datenpunktkennung in Form einer Identitätsnummer bzw. Identität einer neuen letzten relevanten Balisengruppe, kurz LRBG_{new} (englisch: Identity of new Last Relevant Balise Group)
Q_DLRBG_{old} anhand des bisherigen Positionsberichtes ermittelte bisherige Richtungsinformation in Form eines Qualifikators, welcher angibt, auf welcher Seite der bisherigen LRGB_{old} sich die bisherige ungefähre Position der Fahrzeugspitze (Zugspitze) befindet
Q_DLRBG_{new} anhand des neuen Positionsberichtes ermittelte neue Richtungsinformation in Form eines Qualifikators, welcher angibt, auf welcher Seite der neuen LRGB_{new} sich die neue ungefähre Position der Fahrzeugspitze (Zugspitze) befindet
L_DOUBTOVER_{old} anhand des bisherigen Positionsberichtes ermittelter bisheriger Abstand zwischen einer bisherigen minimalen sicheren Fahrzeugspitze (previous min safe front end) und der bisherigen ungefähren Position der Fahrzeugspitze (Zugspitze)
L_DOUBTUNDER_{old} anhand des bisherigen Positionsberichtes ermittelter bisheriger Abstand zwischen einer bisherigen maximalen sicheren Fahrzeugspitze (previous maxn safe front end) und der bisherigen ungefähren Position der Fahrzeugspitze (Zugspitze)
L_DOUBTOVER_{new} anhand des neuen Positionsberichtes ermittelter neuer Abstand zwischen einer neuen minimalen sicheren Fahrzeugspitze (new min safe front end) und der neuen ungefähren Position der Fahrzeugspitze (Zugspitze)
L_DOUBTUNDER_{new} anhand des neuen Positionsberichtes ermittelter neuer Abstand zwischen einer neuen maximalen sicheren Fahrzeugspitze (new max safe front end) und der neuen ungefähren Position der Fahrzeugspitze (Zugspitze)
P-CI_{old}=L_DOUBTOVER_{old}+L_DOUBTUNDER_{old} bisheriges Positions-Vertrauensintervall bzw. Positions-Konfidenzintervall (englisch: previous Position Confidence Intervall)
P-CI_{new}= L_DOUBTOVER_{new}+L_DOUBTUNDER_{new} neues Positions-Vertrauensintervall bzw. Positions-Konfidenzintervall (englisch: new Position Confidence Intervall)

## Patentansprüche

1. Fahrzeugsteuerverfahren, bei dem eine streckenseitige Einrichtung (RBC) bei einem Startlauf (SoM) eines Fahrzeugs (T) dessen Fahrzeugposition (eP_{old}) zunächst als unzuverlässig statuiert,
**dadurch gekennzeichnet, dass**
die streckenseitige Einrichtung (RBC) in einem Konfigurationsmodus (CM) unter jeder der beiden folgenden Bedingungen (i, ii) und nur wenn eine dieser beiden Bedingungen (i, ii) erfüllt ist, eine anhand eines neuen Positionsberichtes (PR_{new}) des Fahrzeugs (T) ermittelte neue Fahrzeugposition (eP_{new}) als zuverlässig statuiert:
(i) wenn sich eine anhand des neuen Positionsberichtes (PR_{new}) ermittelte neue Datenpunktkennung (NID_LRBG_{new}) von einer anhand eines bisherigen Positionsberichtes (PR_{old}) ermittelten bisherigen Datenpunktkennung (NID_LRBG_{old}) unterscheidet;
(ii) wenn sich die neue Datenpunktkennung (NID_LRBG_{new}) nicht von der bisherigen Datenpunktkennung (NID_LRBG_{old}) unterscheidet, wenn sich zudem eine anhand des neuen Positionsberichtes (PR_{new}) ermittelte neue Richtungsinformation (Q_DLRBG_{new}) von einer anhand des bisherigen Positionsberichtes (PR_{old}) ermittelten bisherigen Richtungsinformation (Q_DLRBG_{old}) unterscheidet und wenn außerdem ein anhand des neuen Positionsberichtes (PR_{new}) ermitteltes neues Positions-Vertrauensintervall (P-CI_{new}) kleiner ist als ein anhand des bisherigen Positionsberichtes ermitteltes bisheriges Positions-Vertrauensintervall(P-CI_{old}).

2. Fahrzeugsteuerverfahren nach Anspruch 1,
**dadurch gekennzeichnet, dass**
die streckenseitige Einrichtung (RBC) in einem weiteren Konfigurationsmodus (CM*) unter jeder der drei folgenden Bedingungen (i, ii, iii) und nur wenn eine dieser drei Bedingungen (i, ii, iii) erfüllt ist, die anhand des neuen Positionsberichtes (PR_{new}) des Fahrzeugs (T) ermittelte neue Fahrzeugposition (eP_{new}) als zuverlässig statuiert (festlegt):
(i) wenn sich die neue Datenpunktkennung (NID_LRBG_{new}) von der bisherigen Datenpunktkennung (NID_LRBG_{old}) unterscheidet;
(ii) wenn sich die neue Datenpunktkennung (NID_LRBG_{new}) nicht von der bisherigen Datenpunktkennung (NID_LRBG_{old}) unterscheidet, wenn sich zudem die neue Richtungsinformation (Q_DLRBG_{new}) von der bisherigen Richtungsinformation (Q_DLRBG_{old}) unterscheidet und wenn außerdem das neue Positions-Vertrauensintervall (P-CI_{new}) kleiner ist als das bisheriges Positions-Vertrauensintervall (P-CI_{old});
(iii) wenn sich die neue Datenpunktkennung (NID_LRBG_{new}) nicht von der bisherigen Datenpunktkennung (NID_LRBG_{old}) unterscheidet, wenn sich zudem die neue Richtungsinformation (Q_DLRBG_{new}) von der bisherigen Richtungsinformation (Q_DLRBG_{old}) unterscheidet und wenn außerdem das neue Vertrauensintervall (P-CI_{new}) zwar nicht von dem bisheriges Vertrauensintervall (P-CI_{old}) unterscheidet, jedoch kleiner als ein vorgegebener Grenzwert (cV) ist.

3. Fahrzeugsteuerverfahren nach einem der Ansprüche 1 oder 2,
**dadurch gekennzeichnet, dass**
die streckenseitige Einrichtung (RBC), nachdem sie die Fahrzeugposition (eP_{old}) zunächst als unzuverlässig statuiert hat, auf eine Fahrerlaubnisanforderung (MA-R) des Fahrzeugs (F) mit einer Autorisierung zur Fahrt in Personalverantwortung (SR-A) antworte.

4. Fahrzeugsteuerverfahren nach einem der Ansprüche 1 bis 3,
**dadurch gekennzeichnet, dass**
die streckenseitige Einrichtung (RBC), erst dann eine Fahrerlaubnis (MA) zur Fahrt in einem streckenseitig geführten Modus ausgibt, nachdem sie die neue Fahrzeugposition (eP_{new}) als zuverlässig statuiert hat.

5. Fahrzeugsteuerverfahren nach einem der Ansprüche 1 bis 4,
**dadurch gekennzeichnet, dass**
ein streckenseitiges Computersystem (RBC-C) der streckenseitigen Einrichtung (RBC) die Positionsberichte (PR_{old}, (PR_{new}) an einer streckenseitigen Schnittstelle (I_{RBC}) zu einem Kommunikationspfad (CC_{GSM-R}) empfängt und anhand dieser Positionsberichte die Datenpunktkennungen (NID_LRBG_{old}, NID_LRBG_{new}), die Richtungsinformationen (Q_DLRBG_{old}, Q_DLRBG_{new}) und die Vertrauensintervalle (P-CI_{old}, P-CI_{new}) ermittelt.

6. Fahrzeugsteuerverfahren nach einem der Ansprüche 1 bis 5,
**dadurch gekennzeichnet, dass**
ein fahrzeugseitiges Computersystem (EVC) des Fahrzeugs die Positionsberichte (PR_{old}, (PR_{new}) anhand von streckenseitig durch Datenpunkte bereitgestellten Daten und fahrzeugseitig bereitgestellten Daten generiert und an einer fahrzeugseitigen Schnittstelle (I_{EVC}) zu dem Kommunikationspfad (CC_{GSM-R}) bereitstellt.

7. Streckenseitiges Computerprogramm (CP_{RBC}) mit Programmbefehlen, die bei der Ausführung des Computerprogramms (CP_{RBC}) durch ein streckenseitiges Computersystem (RBC-C) dieses veranlassen, die Schritte des Verfahrens nach einem der Ansprüche 1 bis 6 auszuführen.

8. Streckenseitige Bereitstellungseinrichtung (M_{RBC}) für das streckenseitige Computerprogramm (CP_{RBC}) nach Anspruch 7, wobei die streckenseitige Bereitstellungsvorrichtung das Computerprogramm (M_{RBC}) speichert und/oder bereitstellt.

9. Fahrzeugseitiges Computerprogramm (CP_{EVC}) mit Programmbefehlen, die bei der Ausführung des fahrzeugseitigen Computerprogramms (CP_{EVC}) durch ein fahrzeugseitiges Computersystem (EVC) dieses veranlassen, die in Anspruch 6 genannten Schritte der Generierung der Positionsberichte (PR_{old}, (PR_{new}) und der Bereitstellung der Postitionsberichte (PR_{old}, (PR_{new}) an der fahrzeugseitigen Schnittstelle (I_{EVC}) auszuführen.

10. Fahrzeugseitige Bereitstellungseinrichtung (M_{EVC}) für das fahrzeugseitiges Computerprogramm (CP_{EVC}) nach Anspruch 9, wobei die fahrzeugseitige Bereitstellungsvorrichtung (M_{EVC}) das fahrzeugseitige Computerprogramm (CP_{EVC}) speichert und/oder bereitstellt.

11. Fahrzeugsteuersystem (S), bei dem eine streckenseitige Einrichtung (RBC) eingerichtet ist, bei einem Startlauf (SoM) eines Fahrzeugs (T) eine Fahrzeugposition (eP_{old}) zunächst als unzuverlässig zu statuieren,
**dadurch gekennzeichnet, dass**
die streckenseitige Einrichtung (RBC) eingerichtet ist, in einem Konfigurationsmodus (CM) unter jeder der beiden folgenden Bedingungen (i, ii) und nur wenn eine dieser beiden Bedingungen (i, ii) erfüllt ist, eine anhand eines neuen Positionsberichtes (PR_{new}) des Fahrzeugs (T) ermittelte neue Fahrzeugposition (eP_{new}) als zuverlässig zu statuieren:
(i) wenn sich eine anhand des neuen Positionsberichtes (PR_{new}) ermittelte neue Datenpunktkennung (NID_LRBG_{new}) von einer anhand eines bisherigen Positionsberichtes (PR_{old}) ermittelten bisherigen Datenpunktkennung (NID_LRBG_{old}) unterscheidet;
(ii) wenn sich die neue Datenpunktkennung (NID_LRBG_{new}) nicht von der bisherigen Datenpunktkennung (NID_LRBG_{old}) unterscheidet, wenn sich zudem eine anhand des neuen Positionsberichtes (PR_{new}) ermittelte neue Richtungsinformation (Q_DLRBG_{new}) von einer anhand des bisherigen Positionsberichtes (PR_{old}) ermittelten bisherigen Richtungsinformation (Q_DLRBG_{old}) unterscheidet und wenn außerdem ein anhand des neuen Positionsberichtes (PR_{new}) ermitteltes neues Positions-Vertrauensintervall (P-CI_{new}) kleiner ist als ein anhand des bisherigen Positionsberichtes ermitteltes bisheriges Positions-Vertrauensintervall (P-CI_{old}).

12. Fahrzeugsteuersystem (S) nach Anspruch 11,
**dadurch gekennzeichnet, dass**
die streckenseitige Einrichtung (RBC) eingerichtet ist, in einem weiteren Konfigurationsmodus (CM*) unter jeder der drei folgenden Bedingungen (i, ii, iii) und nur wenn eine dieser drei Bedingungen (i, ii, iii) erfüllt ist, die anhand des neuen Positionsberichtes (PR_{new}) des Fahrzeugs (T) ermittelte neue Fahrzeugposition (eP_{new}) als zuverlässig zu statuieren (festlegt) :
(i) wenn sich die neue Datenpunktkennung (NID_LRBG_{new}) von der bisherigen Datenpunktkennung (NID_LRBG_{old}) unterscheidet;
(ii) wenn sich die neue Datenpunktkennung (NID_LRBG_{new}) nicht von der bisherigen Datenpunktkennung (NID_LRBG_{old}) unterscheidet, wenn sich zudem die neue Richtungsinformation (Q_DLRBG_{new}) von der bisherigen Richtungsinformation (Q_DLRBG_{old}) unterscheidet und wenn außerdem das neue Positions-Vertrauensintervall (P-CI_{new}) kleiner ist als das bisheriges Positions-Vertrauensintervall (P-CI_{old});
(iii) wenn sich die neue Datenpunktkennung (NID_LRBG_{new}) nicht von der bisherigen Datenpunktkennung (NID_LRBG_{old}) unterscheidet, wenn sich zudem die neue Richtungsinformation (Q_DLRBG_{new}) von der bisherigen Richtungsinformation (Q_DLRBG_{old}) unterscheidet und wenn außerdem das neue Vertrauensintervall (P-CI_{new}) zwar nicht von dem bisheriges Vertrauensintervall (P-CI_{old}) unterscheidet, jedoch kleiner als ein vorgegebener Grenzwert (cV) ist.

13. Fahrzeugsteuersystem (S) nach einem der Ansprüche 11 oder 12,
**dadurch gekennzeichnet, dass**
die streckenseitige Einrichtung (RBC) eingerichtet ist, nachdem sie die Fahrzeugposition (eP_{old}) zunächst als unzuverlässig statuiert hat, auf eine Fahrerlaubnisanforderung (MA-R) des Fahrzeugs (F) mit einer Autorisierung zur Fahrt in Personalverantwortung (SR-A) zu antworten.

14. Fahrzeugsteuersystem (S) nach einem der Ansprüche 11 bis 13,
**dadurch gekennzeichnet, dass**
die streckenseitige Einrichtung (RBC) eingerichtet ist, erst dann eine Fahrerlaubnis (MA) zur Fahrt in einem streckenseitig geführten Modus auszugeben, nachdem sie die neue Fahrzeugposition (eP_{new}) als zuverlässig statuiert hat.

15. ahrzeugsteuersystem (S) nach einem der Ansprüche 11 bis 14,
**dadurch gekennzeichnet, dass**
ein streckenseitiges Computersystem (RBC-C) der streckenseitigen Einrichtung (RBC) eingerichtet ist, die Positionsberichte (PR_{old}, (PR_{new}) an einer streckenseitigen Schnittstelle zu einem Kommunikationspfad (CC_{GSM-R}) zu empfangen und anhand dieser Positionsberichte (PR_{old}, (PR_{new}) die Datenpunktkennungen (NID_LRBG_{old}, NID_LRBG_{new}), die Richtungsinformationen (Q_DLRBG_{old}, Q_DLRBG_{new}) und die Vertrauensintervalle (P-CI_{old}, P-CI_{new}) zu ermitteln.

16. Fahrzeugsteuersystem (S) nach einem der Ansprüche 11 bis 15,
**dadurch gekennzeichnet, dass**
ein fahrzeugseitiges Computersystem (EVC) des Fahrzeugs (T) eingerichtet ist, die Positionsberichte (PR_{old}, (PR_{new}) anhand von streckenseitig durch Datenpunkte (LRBG_{old}, LRBG_{new}) bereitgestellten Daten und fahrzeugseitig bereitgestellten Daten zu generieren und an einer fahrzeugseitigen Schnittstelle zu dem Kommunikationspfad (CC_{GSM-R}) bereitzustellen.

17. Fahrzeugsteuersystem (S) nach einem der Ansprüche 11 bis 16,
**dadurch gekennzeichnet, dass**
das Fahrzeug (T) ein spurgeführtes Fahrzeug, insbesondere ein Schienenfahrzeug, ist.

18. Fahrzeugsteuersystem (S) nach einem der Ansprüche 11 bis 17,
**dadurch gekennzeichnet,**
**dass** die streckenseitige Einrichtung (RBC) eine ETCS-Streckenzentrale ist, wobei das streckenseitige Computersystem (RBC-C) von zumindest einem sicheren RBC-Rechner gebildet ist,
**dass** die fahrzeugseitige Einrichtung (OBU) ein ETCS-Fahrzeuggerät ist, wobei das fahrzeugseitige Computersystem (EVC) von zumindest einem sicheren Fahrzeugrechner gebildet ist, und
**dass** der Kommunikationspfad (CC_{GSM-R}) von zumindest einem GSM-R Digitalfunkkanal gebildet ist.

## Claims

1. Vehicle control method, in which a route-side facility (RBC), during a starting run (SoM) of a vehicle (T), initially stipulates that the vehicle position (eP_{old}) thereof is unreliable,
**characterised in that**
the route-side facility (RBC), in a configuration mode (CM), stipulates that a new vehicle position (eP_{new}) ascertained on the basis of a new position report (PR_{new}) of the vehicle (T) is reliable under each of the two following conditions (i, ii), and only if one of these two conditions (i, ii) is met:
(i) if a new data point identifier (NID_LRBG_{new}) ascertained on the basis of the new position report (PR_{new}) differs from a previous data point identifier (NID_LRBG_{old}) ascertained on the basis of a previous position report (PR_{old});
(ii) if the new data point identifier (NID_LRBG_{new}) does not differ from the previous data point identifier (NID_LRBG_{old}), if a new item of direction information (Q_DLRBG_{new}) ascertained on the basis of the new position report (PR_{new}) also differs from a previous item of direction information (Q_DLRBG_{old}) ascertained on the basis of the previous position report (PR_{old}) and if additionally a new position confidence interval (P-CI_{new}) ascertained on the basis of the new position report (PR_{new}) is smaller than a previous position confidence interval (P-CI_{old}) ascertained on the basis of the previous position report.

2. Vehicle control method according to claim 1,
**characterised in that**
the route-side facility (RBC), in a further configuration mode (CM*), stipulates (specifies) that the new vehicle position (eP_{new}) ascertained on the basis of the new position report (PR_{new}) of the vehicle (T) is reliable under each of the three following conditions (i, ii, iii), and only if one of these three conditions (i, ii, iii) is met:
(i) if the new data point identifier (NID_LRBG_{new}) differs from the previous data point identifier (NID_LRBG_{old});
(ii) if the new data point identifier (NID_LRBG_{new}) does not differ from the previous data point identifier (NID_LRBG_{old}), if the new item of direction information (Q_DLRBG_{new}) also differs from the previous item of direction information (Q_DLRBG_{old}) and if additionally the new position confidence interval (P-CI_{new}) is smaller than the previous position confidence interval (P-CI_{old});
(iii) if the new data point identifier (NID_LRBG_{new}) does not differ from the previous data point identifier (NID_LRBG_{old}), if the new item of direction information (Q_DLRBG_{new}) also differs from the previous item of direction information (Q_DLRBG_{old}) and if additionally the new confidence interval (P-CI_{new}), despite not differing from the previous confidence interval (P-CI_{old}), is smaller than a predefined limit value (cV) .

3. Vehicle control method according to one of claims 1 or 2,
**characterised in that**
the route-side facility (RBC), once it has initially stipulated that the vehicle position (eP_{old}) is unreliable, responds to a movement authority request (MA-R) of the vehicle (F) with an authorisation to travel with staff responsibility (SR-A).

4. Vehicle control method according to one of claims 1 to 3,
**characterised in that**
the route-side facility (RBC) only issues a movement authority (MA) to travel in a mode guided on the route side once it has stipulated that the new vehicle position (eP_{new}) is reliable.

5. Vehicle control method according to one of claims 1 to 4,
**characterised in that**
a route-side computer system (RBC-C) of the route-side facility (RBC) receives the position reports (PR_{old}, (PR_{new}) at a route-side interface (I_{RBC}) to a communication path (CC_{GSM-R}) and, on the basis of these position reports, ascertains the data point identifiers (NID_LRBG_{old}, NID_LRBG_{new}), the direction information (Q_DLRBG_{old}, Q DLRBG_{new}) and the confidence intervals (P-CI_{old}, P-CI_{new}) .

6. Vehicle control method according to one of claims 1 to 5, **characterised in that** a vehicle-side computer system (EVC) of the vehicle generates the position reports (PR_{old}, (PR_{new}) on the basis of data provided on the route side by data points and data provided on the vehicle side, and provides said position reports at a vehicle-side interface (I_{EVC}) to the communication path (CC_{GSM-R}).

7. Route-side computer program (CP_{RBC}) with program commands which, on execution of the computer program (CP_{RBC}) by a route-side computer (RBC-C), cause said computer system to carry out the steps of the method according to one of claims 1 to 6.

8. Route-side provision facility (M_{RBC}) for the route-side computer program (CP_{RBC}) according to claim 7, wherein the route-side provision apparatus stores and/or provides the computer program (M_{RBC}).

9. Vehicle-side computer program (CP_{EVC}) with program commands which, when the vehicle-side computer program (CP_{EVC}) is executed by a vehicle-side computer system (EVC), prompt said computer system to carry out the steps mentioned in claim 6 for generating the position reports (PR_{old}, (PR_{new}) and providing the position reports (PR_{old}, (PR_{new}) at the vehicle-side interface (I_{EVC}).

10. Vehicle-side provision facility (M_{EVC}) for the vehicle-side computer program (CP_{EVC}) according to claim 9, wherein the vehicle-side provision apparatus (M_{EVC}) stores and/or provides the vehicle-side computer program (CP_{EVC}).

11. Vehicle control system (S), in which a route-side facility (RBC) is configured, during a starting run (SoM) of a vehicle (T), to initially stipulate that a vehicle position (eP_{old}) is unreliable,
**characterised in that**
the route-side facility (RBC) is configured, in a configuration mode (CM), to stipulate that a new vehicle position (eP_{new}) ascertained on the basis of a new position report (PR_{new}) of the vehicle (T) is reliable under each of the two following conditions (i, ii), and only if one of these two conditions (i, ii) is met:
(i) if a new data point identifier (NID_LRBG_{new}) ascertained on the basis of the new position report (PR_{new}) differs from a previous data point identifier (NID_LRBG_{old}) ascertained on the basis of a previous position report (PR_{old});
(ii) if the new data point identifier (NID_LRBG_{new}) does not differ from the previous data point identifier (NID_LRBG_{old}), if a new item of direction information (Q_DLRBG_{new}) ascertained on the basis of the new position report (PR_{new}) also differs from a previous item of direction information (Q_DLRBG_{old}) ascertained on the basis of the previous position report (PR_{old}) and if additionally a new position confidence interval (P-CI_{new}) ascertained on the basis of the new position report (PR_{new}) is smaller than a previous position confidence interval (P-CI_{old}) ascertained on the basis of the previous position report.

12. Vehicle control system (S) according to claim 11,
**characterised in that**
the route-side facility (RBC) is configured, in a further configuration mode (CM*), to stipulate (specify) that the new vehicle position (eP_{new}) ascertained on the basis of the new position report (PR_{new}) of the vehicle (T) is reliable under each of the three following conditions (i, ii, iii), and only if one of these three conditions (i, ii, iii) is met:
(i) if the new data point identifier (NID_LRBG_{new}) differs from the previous data point identifier (NID_LRBG_{old});
(ii) if the new data point identifier (NID_LRBG_{new}) does not differ from the previous data point identifier (NID_LRBG_{old}), if the new item of direction information (Q_DLRBG_{new}) also differs from the previous item of direction information (Q_DLRBG_{old}) and if additionally the new position confidence interval (P-CI_{new}) is smaller than the previous position confidence interval (P-CI_{old});
(iii) if the new data point identifier (NID_LRBG_{new}) does not differ from the previous data point identifier (NID_LRBG_{old}), if the new item of direction information (Q_DLRBG_{new}) also differs from the previous item of direction information (Q_DLRBG_{old}) and if additionally the new confidence interval (P-CI_{new}), despite not differing from the previous confidence interval (P-CI_{old}), is smaller than a predefined limit value (cV) .

13. Vehicle control system (S) according to one of claims 11 or 12,
**characterised in that**
the route-side facility (RBC) is configured, once it has initially stipulated that the vehicle position (eP_{old}) is unreliable, to respond to a movement authority request (MA-R) of the vehicle (F) with an authorisation to travel with staff responsibility (SR-A).

14. Vehicle control system (S) according to one of claims 11 to 13,
**characterised in that**
the route-side facility (RBC) is configured to only issue a movement authority (MA) to travel in a mode guided on the route side once it has stipulated that the new vehicle position (eP_{new}) is reliable.

15. Vehicle control system (S) according to one of claims 11 to 14,
**characterised in that**
a route-side computer system (RBC-C) of the route-side facility (RBC) is configured to receive the position reports (PR_{old}, (PR_{new}) at a route-side interface to a communication path (CC_{GSM-R}) and, on the basis of these position reports (PR_{old}, (PR_{new}), to ascertain the data point identifiers (NID_LRBG_{old}, NID_LRBG_{new}), the direction information (Q_DLRBG_{old}, Q DLRBG_{new}) and the confidence intervals (P-CI_{old}, P-CI_{new}) .

16. Vehicle control system (S) according to one of claims 11 to 15,
**characterised in that**
a vehicle-side computer system (EVC) of the vehicle (T) is configured to generate the position reports (PR_{old}, (PR_{new}) on the basis of data provided on the route side by data points (LRBG_{old}, LRBG_{new}) and data provided on the vehicle side, and to provide said position reports at a vehicle-side interface to the communication path (CC_{GSM-R}).

17. Vehicle control system (S) according to one of claims 11 to 16,
**characterised in that**
the vehicle (T) is a rail-guided vehicle, in particular a rail vehicle.

18. Vehicle control system (S) according to one of claims 11 to 17,
**characterised in that**
the route-side facility (RBC) is an ETCS route control centre, wherein the route-side computer system (RBC-C) is formed by at least one secure RBC computer,
the vehicle-side facility (OBU) is an ETCS vehicle device, wherein the vehicle-side computer system (EVC) is formed by at least one secure vehicle computer, and
the communication path (CC_{GSM-R}) is formed by at least one GSM-R digital radio channel.

## Revendications

1. Procédé de commande de véhicule, dans lequel un dispositif (RBC) sur la voie donne, lors d'une course (SoM) de démarrage d'un véhicule (T), d'abord le statut de non fiable à sa position (eP_{old}),
**caractérisé en ce que**
le dispositif (RBC) sur la voie donne, dans un mode (CM) de configuration sous chacune des deux conditions (i, ii) suivantes et seulement si l'une de ces deux conditions (i, ii) est satisfaite, le statut de fiable à une position (eP_{new}) nouvelle du véhicule déterminée à l'aide d'un rapport (PR_{new}) de position nouveau du véhicule (T) :
(i) si une nouvelle identification (NID_LRBG_{new}) de point de date déterminée à l'aide du rapport (PR_{new}) de position nouveau se distingue d'une identification (NID_LRBG_{old}) de point de date en vigueur jusqu'ici déterminée à l'aide d'un rapport (PR_{old}) de position en vigueur jusqu'ici ;
(ii) si la nouvelle identification (NID_LRBG_{new}) de point de date ne se distingue pas de l'identification (NID_LRBG_{old}) de point de date en vigueur jusqu'ici, si en outre, une information (Q_DLRBG_{new}) de direction nouvelle déterminée à l'aide du rapport (PR_{new}) de position nouveau se distingue d'une information (Q_DLRBG_{old}) de direction en vigueur jusqu'ici déterminée à l'aide du rapport (PR_{old}) de position en vigueur jusqu'ici, et si en outre un intervalle (P-CI_{new}) de confiance de position nouveau déterminé à l'aide du rapport (PR_{new}) de position nouveau est plus petit qu'un intervalle (P-CI_{old}) de confiance de position en vigueur jusqu'ici déterminé à l'aide du rapport de position en vigueur jusqu'ici.

2. Procédé de commande de véhicule suivant la revendication 1,
**caractérisé en ce que**
le dispositif (RBC) sur la voie donne (fixe), dans un autre mode (CM*) de configuration sous chacune des trois conditions (i, ii, iii) suivantes et seulement si l'une de ces trois conditions (i, ii, iii) est satisfaite, le statut de fiable à la nouvelle position (eP_{new}) du véhicule déterminée à l'aide du rapport (PR_{new}) de position nouveau du véhicule (T) :
(i) si la nouvelle identification (NID_LRBG_{new}) de point de date se distingue de l'identification (NID_LRBG_{old}) de point de date en vigueur jusqu'ici ;
(ii) si la nouvelle identification (NID_LRBG_{new}) de point de date ne se distingue pas de l'identification (NID_LRBG_{old}) de point de date en vigueur jusqu'ici, si en outre, l'information (Q_DLRBG_{new}) de direction nouvelle se distingue de l'information (Q_DLRBG_{old}) de direction en vigueur jusqu'ici, et si en outre, l'intervalle (P-CI_{new}) de confiance de position nouveau est plus petit que l'intervalle (P-CI_{old}) de confiance de position en vigueur jusqu'ici ;
(iii) si la nouvelle identification (NID_LRBG_{new}) de point de date ne se distingue pas de l'identification (NID_LRBG_{old}) de point de date en vigueur jusqu'ici, si en outre, l'information (Q_DLRBG_{new}) de direction nouvelle se distingue de l'information (Q_DLRBG_{old}) de direction en vigueur jusqu'ici, et si en outre, le nouvel intervalle (P-CI_{new}) de confiance ne se distingue certes pas de l'intervalle (P-CI_{old}) de confiance en vigueur jusqu'ici, mais est plus petit qu'une valeur (cV) limite donnée à l'avance.

3. Procédé de commande de véhicule suivant l'une des revendications 1 ou 2,
**caractérisé en ce que**
le dispositif (RBC) sur la voie, après qu'il a donné d'abord le statut de non fiable à la position (eP_{old}) du véhicule, répondrait à une demande (MA-R) d'autorisation du conducteur du véhicule (F) par une autorisation de circulation en responsabilité (SR-A) personnelle.

4. Procédé de commande de véhicule suivant l'une des revendications 1 à 3,
**caractérisé en ce que**
le dispositif (RBC) sur la voie émet une autorisation (MA) de conducteur pour la circulation dans un mode guidé sur la voie, seulement après qu'il a donné le statut de fiable à la nouvelle position (eP_{new}) du véhicule.

5. Procédé de commande de véhicule suivant l'une des revendications 1 à 4,
**caractérisé en ce qu'**
un système (RBC-C) informatique sur la voie du dispositif (RBC) sur la voie reçoit des rapports (PR_{old}, (PR_{new}) de position sur une interface (I_{RBC}) sur la voie par un chemin (CC_{GSM-R}) de communication et détermine, à l'aide de ces rapports de position, les identifications (NID_LRBG_{old}, NID_LRBG_{new}) de point de date, les informations (Q_DLRBG_{old}, Q_DLRBG_{new}) de direction et les intervalles (P-CI_{old}, P-CI_{new}) de confiance.

6. Procédé de commande de véhicule suivant l'une des revendications 1 à 5,
**caractérisé en ce qu'**
un système (EVC) informatique embarqué sur le véhicule crée les rapports (PR_{old}, (PR_{new}) de position à l'aide de dates mises à disposition par des points de date sur la voie et de dates mises à disposition sur le véhicule et les met, sur une interface (I_{EVC}) sur le véhicule, à disposition du chemin (CC_{GSM-R}) de communication.

7. Programme (CP_{RBC}) d'ordinateur sur la voie ayant des instructions de programme, qui, lors de la réalisation du programme (CP_{RBC}) d'ordinateur par un système (RBC-C) d'ordinateur sur la voie, font que celui-ci exécute les stades du procédé suivant l'une des revendications 1 à 6.

8. Dispositif (M_{RBC}) de mise à disposition sur la voie du programme (CP_{RBC}) informatique sur la voie suivant la revendication 7, dans lequel le dispositif de mise à disposition sur la voie met en mémoire et/ou à disposition le programme (M_{RBC}) d'ordinateur.

9. Programme (CP_{EVC}) d'ordinateur embarqué sur véhicule comprenant des instructions de programme, qui, lors de la réalisation du programme (CP_{EVC}) d'ordinateur embarqué sur le véhicule par un système (EVC) d'ordinateur embarqué sur le véhicule, font que celui-ci exécute les stades mentionnés à la revendication 6 de création de rapports (PR_{OLD}, (PR_{NEW}) de position et de mise à disposition des rapports (PR_{OLD}, (PR_{NEW}) de position sur l'interface (I_{EVC}) embarquée sur le véhicule.

10. Dispositif (M_{EVC}) de mise à disposition embarqué sur le véhicule du programme (CP_{EVC}) d'ordinateur embarqué sur le véhicule suivant la revendication 9, dans lequel le dispositif (M_{EVC}) de mise à disposition embarqué sur le véhicule met en mémoire et/ou à disposition le programme (CP_{EVC}) d'ordinateur embarqué sur le véhicule.

11. Système (S) de commande de véhicule, dans lequel il est agencé un dispositif (RBC) sur la voie pour donner d'abord le statut de non fiable à une position (eP_{OLD}) du véhicule lors d'une circulation (SoM) en démarrage d'un véhicule (T),
**caractérisé en ce que**
le dispositif (RBC) sur la voie est agencé pour, dans un mode (CM) de configuration sous chacune des deux conditions (i, ii) suivantes et seulement si l'une de ces deux conditions (i, ii) est satisfaite, donner le statut de fiable à une position (eP_{new}) nouvelle du véhicule déterminée à l'aide d'un rapport (PR_{new}) de position nouveau du véhicule (T),
(i) si une nouvelle identification (NID_LRBG_{new}) de point de date déterminée à l'aide du rapport (PR_{new}) de position nouveau se distingue d'une identification (NID_LRBG_{old}) de point de date en vigueur jusqu'ici déterminée à l'aide d'un rapport (PR_{old}) de position en vigueur jusqu'ici ;
(ii) si la nouvelle identification (NID_LRBG_{new}) de point de date ne se distingue pas de l'identification (NID_LRBG_{old}) de point de date en vigueur jusqu'ici, si en outre, une information (Q_DLRBG_{new}) de direction nouvelle déterminée à l'aide du rapport (PR_{new}) de position nouveau se distingue d'une information (Q_DLRBG_{old}) de direction en vigueur jusqu'ici déterminée à l'aide du rapport (PR_{old}) de position en vigueur jusqu'ici, et si en outre un intervalle (P-CI_{new}) de confiance de position nouveau déterminé à l'aide du rapport (PR_{new}) de position nouveau est plus petit qu'un intervalle (P-CI_{old}) de confiance de position en vigueur jusqu'ici déterminé à l'aide du rapport de position en vigueur jusqu'ici.

12. Système (S) de commande de véhicule suivant la revendication 11,
**caractérisé en ce que**
le dispositif (RBC) sur la voie est agencé pour, dans un autre mode (CM*) de configuration sous chacune des trois conditions (i, ii, iii) suivantes et seulement si l'une de ces trois conditions (i, ii, iii) est satisfaite, donner le statut (libre) de fiable à la position (eP_{new}) du véhicule nouvelle déterminée à l'aide du rapport (PR_{new}) de positions nouveau du véhicule (T) :
(i) si la nouvelle identification (NID_LRBG_{new}) de point de date se distingue de l'identification (NID_LRBG_{old}) de point de date en vigueur jusqu'ici ;
(ii) si la nouvelle identification (NID_LRBG_{new}) de point de date ne se distingue pas de l'identification (NID_LRBG_{old}) de point de date en vigueur jusqu'ici, si en outre, l'information (Q_DLRBG_{new}) de direction nouvelle se distingue de l'information (Q_DLRBG_{old}) de direction en vigueur jusqu'ici, et si en outre, l'intervalle (P-CI_{new}) de confiance de position nouveau est plus petit que l'intervalle (P-CI_{old}) de confiance de position en vigueur jusqu'ici ;
(iii) si la nouvelle identification (NID_LRBG_{new}) de point de date nouvelle ne se distingue pas de l'identification (NID_LRBG_{old}) de point de date en vigueur jusqu'ici, si en outre, l'information (Q_DLRBG_{new}) de direction nouvelle se distingue de l'information (Q_DLRBG_{old}) de direction en vigueur jusqu'ici, et si en outre, le nouvel intervalle (P-CI_{new}) de confiance ne se distingue certes pas de l'intervalle (P-CI_{old}) de confiance en vigueur jusqu'ici, mais est plus petit qu'une valeur (cV) limite donnée à l'avance.

13. Système (S) de commande de véhicule suivant l'une des revendications 11 ou 12,
**caractérisé en ce que**
le dispositif (RBC) sur la voie est agencé pour, après qu'il a donné d'abord le statut de non fiable à la position (eP_{old}) du véhicule, répondre à une demande (MA-R) d'autorisation du conducteur du véhicule (F) par une autorisation de circulation en responsabilité (SR-A) personnelle.

14. Système (S) de commande de véhicule suivant l'une des revendications 11 à 13,
**caractérisé en ce que**
le dispositif (RBC) sur la voie est agencé pour émettre une autorisation (MA) de conducteur pour la circulation dans un mode sur la voie, seulement après qu'il a donné le statut de fiable à la position nouvelle (eP_{new}) du véhicule.

15. Système (S) de commande de véhicule suivant l'une des revendications 11 à 14,
**caractérisé en ce qu'**
un système (RBC-C) d'ordinateur sur la voie du dispositif (RBC) sur la voie est agencé pour recevoir les rapports (PR_{OLD}, (PR_{NEW}) de position sur une interface sur la voie par un chemin (CC_{GSM-R}) de communication et déterminer, à l'aide de ces rapports (PR_{OLD}, (PR_{NEW}) de position, les identifications (NID_LRBG_{old}, NID_LRBG_{new}) de point de date, les informations (Q_DLRBG_{old}, Q_DLRBG_{new}) de direction et les intervalles (P-CI_{old}, P-CI_{new}) de confiance.

16. Système (S) de commande de véhicule suivant l'une des revendications 11 à 15,
**caractérisé en ce qu'**
un système (EVC) d'ordinateur embarqué sur le véhicule du véhicule (T) est agencé pour créer les rapports (PR_{old}, (PR_{new}) de position, à l'aide de dates mises à disposition par des points de date (LRBG_{old}, LRBG_{new}) sur la voie et de dates mises à disposition sur le véhicule et pour les mettre, sur une interface sur le véhicule, à disposition du chemin (CC_{GSM-R}) de communication.

17. Système (S) de commande de véhicule suivant l'une des revendications 11 à 16,
**caractérisé en ce que**
le véhicule (T) est un véhicule guidé sur rail, en particulier un véhicule ferroviaire.

18. Système (S) de commande de véhicule suivant l'une des revendications 11 à 17,
**caractérisé en ce que**
le dispositif (RBC) sur la voie est une centrale de voie ETCS, dans lequel le système (RBC-C) d'ordinateur sur la voie est formé d'au moins un ordinateur sécurisé,
**en ce que** le dispositif (OBU) embarqué sur le véhicule est un appareil de véhicule ETCS, dans lequel le système (EVC) d'ordinateur embarqué sur le véhicule est formé d'au moins un ordinateur de véhicule sécurisé et
**en ce que** le chemin (CC_{GSM-R}) de communication est formé d'au moins un canal radio numérique GSM-R.
